# FASCICULE DE BREVET EUROPEEN

(11) **EP 1 835 067 B1**
(45) Date de publication et mention de la délivrance du brevet: **06.05.2009**
(21) Numéro de dépôt: 07103968.9
(22) Date de dépôt: 12.03.2007
(51) Int. Cl.: D06F 75/12, D06F 75/16

(54) **Appareil de repassage**
Bügelgerät
Ironing device

(30) Priorité: 16.03.2006 FR 0650904
(43) Date de publication de la demande: 19.09.2007
(73) Titulaire: CSI, 68132 Altkirch (FR)
(72) Inventeur: Humbert, René, 68200 Mulhouse (FR); Richard, Guy, 68290 Wegscheid (FR); Vergnes, Jean-Daniel, 68700 Steinbach (FR)
(74) Mandataire: David, Alain

(56) Documents cités:
- EP-A- 1 619 291
- EP-A1- 0 461 959
- EP-A1- 0 618 324
- EP-A1- 1 191 140
- EP-A2- 0 117 852
- EP-A2- 0 438 112
- EP-A2- 0 863 246
- WO-A-20/04055255
- WO-A-20/06070317
- DE-A1- 1 635 405
- DE-C1- 19 614 511
- FR-A1- 2 523 164
- FR-A1- 2 853 671

## Description

La présente invention concerne un appareil de repassage du type station de repassage associant la performance du fer ordinaire et celle des stations vapeur ou autres systèmes vapeur, en terme de rapidité de mise en oeuvre de confort, d'utilisation et de performance.

Pour réaliser son repassage aujourd'hui à l'aide d'un fer à repasser l'utilisateur peut soit :
- utiliser un fer à repasser à sec très vite prêt, très léger mais obligeant d'utiliser une pattemouille ;
- utiliser un fer à repasser à vapeur, plus lourd et plus lent que le premier, avec une autonomie très limitée et s'entartrant en général rapidement avec l'eau du robinet ;
- utiliser une station vapeur comportant une chaudière de vapeur, produit le plus répandu des stations vapeur. Cette chaudière contient toute l'eau à évaporer et nécessite un temps très long pour amener l'eau à l'ébullition et oblige à un temps d'attente très long pour remplir d'eau froide à nouveau la chaudière et la mettre sous pression. L'efficacité de la vapeur est correcte, le poids du fer est très léger, l'entartrage se faisant au niveau de la chaudière ;
- utiliser une station vapeur comportant une mini chaudière remplissable à tout moment par une pompe haute pression en fonction d'un détecteur de niveau d'eau, comportant peu d'eau à évaporer donc plus rapide à mettre en oeuvre qu'une chaudière, sans attente après et avant remplissage du réservoir, avec un fer léger, le détartrage pouvant être géré au niveau du réservoir d'eau où cela est plus facile.

Or, le besoin de repasser est à satisfaire dans au moins deux cas bien distincts : d'une part, lors du repassage d'une lessive complète qui comporte toutes les pièces lavées afin de les stocker dans les armoires. Dans ce cas, le fer peut être plus long à mettre en oeuvre car ce temps n'est pas important par rapport au temps total nécessaire pour tout repasser et de plus c'est un travail programmé dans la semaine généralement, d'autre part, lors du repassage des vêtements sortant des armoires et devant subir des retouches au fer à repasser pour refaire les plis et rendre le linge net apte à être par exemple porté. Dans ce cas, le fer doit être vite prêt car c'est au dernier moment que cette opération doit être faite, en urgence.

Les utilisateurs les mieux équipés ont donc généralement deux fers dédiés à ces deux tâches, un fer ordinaire vite prêt et une station vapeur permettant une grande capacité de repassage. Toutefois, comme illustré dans la demande EP 0 618 324 A, ils peuvent aussi recourir à une station vapeur comportant un générateur de vapeur instantané réclamant, comme un fer ordinaire, seulement quelques minutes pour être prêt à fonctionner, et possédant, comme toute station vapeur, une grande autonomie. Le fer associé est en outre léger à manier et l'entartrage sans autre protection se fait au niveau du générateur qui ne présente par ailleurs aucun danger car sans pression au contraire d'une chaudière.

Cette station vapeur à générateur instantané présente malgré tout encore certains inconvénients auxquels la présente invention se propose de pallier. En effet, la génération de vapeur n'étant pas faite dans le fer, celui-ci ne dispose pas d'eau et il ne lui est donc pas possible de réaliser de spray eau. De plus, le démarrage du repassage demeure long lorsque les retouches à faire sont urgentes.

L'invention est définie par l'objet des revendications 1 à 23.

Dans une des versions de l'invention, on procède à la chauffe du fer seul avec la puissance maximum disponible sur le réseau électrique et dès que le niveau requis de température prédéterminé est atteint, l'eau d'un réservoir séparé est envoyée par une pompe indépendante dans un conduit indépendant pour être évaporée dans la chambre de vaporisation de ce fer, la vapeur étant diffusée par la semelle du fer. L'eau du réservoir peut être traitée contre le tartre ou non et contrôlée ou non afin de vérifier l'efficacité des moyens de traitement de l'eau et indiquer s'ils doivent être remplacés et quand.

Ainsi, en rendant le chauffage du fer prioritaire par rapport à tout autre élément chauffant, et notamment le système de production de vapeur séparé qui lui est associé, chaudière ou générateur instantané, on peut accélérer la chauffe de ce fer en utilisant le maximum de puissance sur ce fer.

Il a été mis en place un traitement de la chambre de vaporisation du fer sur toutes ses faces et son couvercle avec un produit facilitant l'évaporation.

Il a aussi été installé plusieurs points d'injection de l'eau dans la semelle afin de mieux utiliser les calories stockées dans la matière chauffée et de répartir le tartre déposé lors de l'évaporation en multipliant ces zones d'évaporation.

Il a été également mis en place un programme de fonctionnement de la pompe permettant au départ de maximiser le débit pour très vite remplir le conduit de liaison entre le pompe et le réservoir séparé et la chambre de vaporisation du fer puis d'injecter au maximum l'eau pouvant être évaporée dans la chambre de vaporisation du fer en liaison avec la puissance installée disponible pour assurer cette fonction.

De même, en mettant en place un clapet anti-retour à l'entrée de la chambre de vaporisation pour ne pas vider le conduit d'eau entre deux manoeuvres car l'évaporation et l'évacuation de la vapeur de la zone d'évaporation du fer peuvent créer une dépression pouvant aspirer l'eau contenue dans ce conduit nécessitant du même coup un temps de remplissage à nouveau plus ou moins long mais dans tous les cas néfaste pour l'utilisateur qui devra attendre pour bénéficier de la vapeur quand il commande sa production.

Dans une version préférée de l'invention dès que, comme ci avant, la température programmée de la semelle du fer est atteinte, la chauffe de la chaudière ou du générateur, lui aussi à puissance maximum, peut être débutée en alternance avec la chauffe du fer qui demeure prioritaire, l'alternance signifiant ou l'un ou l'autre des deux système de vapeur en chauffe mais jamais les deux en même temps, lorsque la puissance maximum du réseau est utilisée pour les équiper.

Le passage du chauffage de l'un à l'autre des deux systèmes étant préalablement programmé, le passage de la vaporisation de l'eau dans la chambre de vaporisation du fer ou dans l'ensemble de production de vapeur ou dans les deux, peut également être commandé, l'utilisateur fixant son choix par un bouton de commande actionnant l'un ou l'autre ou les deux systèmes.

Dans le cas où le système avec production de vapeur, chaudière ou générateur, a été programmé, il faudra attendre qu'il soit prêt à fonctionner pour commencer le repassage à la vapeur, ce qui correspond aux solutions actuelles.

En outre, il devient possible d'assurer une diffusion de l'eau arrivant à la semelle par un spray placé à l'avant du fer grâce à un organe commandable permettant de faire passer l'eau normalement injectée dans la semelle par le spray chaque fois que l'on actionne la fonction spray.

Les moyens à mettre en oeuvre pour obtenir ces possibilités sont nombreux et variés, nous pouvons décrire certaines solutions préférées de l'invention :
- un passage programmé de la solution évaporation dans le fer à la solution évaporation dans l'ensemble de production de vapeur par la commande d'une unité de commande programmable, par exemple à microprocesseur, demandant ou/et autorisant la mise en route et son alimentation en courant électrique de chaque système en fonction des températures atteintes détectées par des sondes ou thermostats, le fer étant prioritaire,
- une commande manuelle par l'utilisateur de systèmes électromécaniques ou seulement électriques ou seulement mécaniques pour sélectionner la mise en marche de l'un ou l'autre des deux systèmes de vaporisation.

Ces moyens peuvent être :
- des interrupteurs permettant ou non le fonctionnement des pompes alimentant ou la chambre de vaporisation du fer ou le générateur instantané;
- un interrupteur trois positions autorisant le fonctionnement de l'un, de l'autre ou des deux systèmes de production de vapeur ;
- des vannes mécaniques obturant le passage de l'eau dans l'un, l'autre, les deux ou aucun des tuyaux utilisés ;
- un système par came permettant de pincer pour l'obturer chacun des deux tuyaux, ou les deux ensemble, ou aucun des deux, en manoeuvrant un seul levier ;
- des électrovannes pouvant être actionnées par des programmes pour autoriser ou non le passage des fluides dans les tuyaux les conduisant soit à l'ensemble de production de vapeur, soit à la chambre de vaporisation du fer.

D'autres variantes peuvent être envisagées avec leur association à des électrovannes ou autres obturateurs par pincement.

Notamment, il peut être réalisé un système permettant de n'utiliser qu'une pompe et un système mécanique par pincement des tuyaux aiguillant l'eau pompée soit vers la chambre de vaporisation du fer, soit vers le générateur instantané, cette solution économique est commandée manuellement.

Il peut aussi être utilisé une pompe et deux obturateurs mécaniques (vannes) commandés eux aussi manuellement. Il peut également être utilisé une seule pompe et un seul conduit de liaison entre le générateur instantané et le fer en utilisant un obturateur mécanique après la pompe pour aiguiller l'eau vers l'un ou l'autre des deux systèmes d'évaporation mais en faisant se rejoindre le conduit d'eau à celui de la vapeur en sortie de générateur instantané pour conduire dans un même conduit ou l'eau, ou la vapeur au fer. Il sera nécessaire d'interposer un obturateur mécanique ou électromécanique entre la sortie du générateur et la jonction des deux conduits pour interdire à l'eau de revenir dans le générateur.

D'autres fluides peuvent être utilisés pour repasser comme du parfum, de l'amidon, des assouplissants, ou tout autre produit de repassage. Ces fluides pourront être stockés dans un ou plusieurs réservoirs indépendants de celui de l'eau, des moyens permettant de commander l'injection de ces fluides et leur diffusion par des organes mis en place sur le fer comme le spray, devront être utilisés.

Ces moyens peuvent par exemple être des pompes ou des systèmes à dépression aspirant ces fluides pour les mélanger à d'autres comme l'eau ou la vapeur.

Ces réservoirs pourront être mis en place soit dans le fer, soit dans le boîtier contenant l'ensemble de production de vapeur séparé, soit dans les deux, avec les moyens nécessaires pour assurer leur transport et leur diffusion.

D'autres moyens pourront également être mis en oeuvre pour interdire de mixer des fluides non missibles.

L'invention sera mieux comprise grâce à la description détaillée suivante faite, à titre illustratif et non limitatif, en regard des dessins annexés sur lesquels :
- la figure 1 illustre un premier mode de réalisation d'un appareil de repassage selon l'invention composé d'un fer à repasser et d'une chaudière de production de vapeur,
- la figure 2 illustre un second mode de réalisation d'un appareil de repassage selon l'invention composé d'un fer à repasser et d'un générateur de vapeur instantané,
- la figure 3 montre différentes courbes de température et de débit relatives au fonctionnement de l'appareil de repassage selon l'invention,
- les figures 4 et 5 illustrent une variante de réalisation de l'appareil de repassage des figures 1 et 2 intégrant une cassette déminéralisante,
- les figures 6 et 7 illustrent une variante de réalisation de l'appareil de repassage des figures 1 et 2 intégrant un conduit unique de passage des flux eau et vapeur,
- la figure 8 illustre une autre variante de réalisation de l'appareil de repassage de la figure 2 intégrant deux réservoirs d'alimentation en eau,
- la figure 9 illustre encore une autre variante de réalisation de l'appareil de repassage de la figure 2 comportant une pompe unique pour l'alimentation en eau et en vapeur,
- la figure 10 montre un organe mécanique pouvant être mis en oeuvre dans l'appareil de repassage de la figure 9,
- les figures 11 et 12 illustrent une variante de réalisation de l'appareil de repassage des figures 1 et 2 dans lequel il est ajouté un circuit supplémentaire de délivrance d'un fluide additionnel,
- les figures 13 et 14 illustrent une variante de réalisation de l'appareil de repassage des figures 6 et 7 dans lequel il est ajouté un circuit supplémentaire de délivrance d'un fluide additionnel,
- les figures 15 et 16 illustrent une variante de réalisation de l'appareil de repassage des figures 1 et 2 intégrant un conduit unique de passage des flux d'eau, de vapeur et d'un fluide additionnel,
- les figures 17 et 18 illustrent une autre variante de réalisation de l'appareil de repassage dans lequel il est possible d'adjoindre plusieurs fluides additionnels aux flux d'eau et de vapeur,
- la figure 19 montre un premier exemple de réalisation d'un fer à repasser utilisé dans un appareil de repassage selon l'invention,
- la figure 20 montre un deuxième exemple de réalisation d'un fer à repasser utilisé dans un appareil de repassage selon l'invention,
- la figure 21 montre un organe de mélange des flux eau et vapeur pouvant être mis en oeuvre dans le fer à repasser de la figure 20, et
- la figure 22 montre un autre exemple de réalisation d'un fer à repasser utilisé dans un appareil de repassage selon l'invention.

Les figures 1 et 2 illustrent deux exemples de réalisation d'un appareil de repassage selon l'invention composé d'un fer à repasser 10 et d'un ensemble séparé de production de vapeur 12, ces deux éléments étant reliés par une liaison électrique et hydraulique 14.

Dans le mode de réalisation de la figure 1, l'ensemble de production de vapeur comporte une chaudière conventionnelle, ou bouilleur 20, fermée par un bouchon de remplissage 22 et dont l'eau qu'elle peut contenir est portée à ébullition par un élément chauffant 24 muni d'un régulateur de pression 26 et relié au secteur électrique. La vapeur produite est dirigée via un conduit de vapeur 36 vers le fer à repasser 10 à travers une électrovanne 28 normalement fermée et dont l'ouverture est commandée par une unité de commande programmable 30 actionnée via la liaison 14 depuis la gâchette de commande vapeur disposée sur le fer à repasser. Bien entendu, un interrupteur marche/arrêt 32 et des voyants d'état (par exemple 34), disposés de préférence au niveau de l'ensemble de production de vapeur, sont aussi prévus pour la mise en route et le contrôle du fonctionnement de l'appareil de repassage.

Dans le mode de réalisation de la figure 2, l'ensemble de production de vapeur comporte un réservoir d'eau à température ambiante 40 fermé par un bouchon de remplissage 42 et à la sortie duquel se connecte une pompe électrique 44, de préférence électromagnétique vibrante, envoyant l'eau pompée dans un générateur de vapeur instantané 46 muni de son élément chauffant 48, la vapeur produite au fur et à mesure de sa production étant envoyée directement dans le fer à repasser 10 par le conduit de vapeur 36 via la liaison 14. La mise en fonctionnement de la pompe est assurée par une unité de commande programmable 50 actionnée via la liaison 14 depuis la gâchette de commande vapeur du fer à repasser. Comme dans le mode de réalisation précédent, un interrupteur marche/arrêt 52 et des voyants d'état (par exemple 54), disposés de préférence au niveau de l'ensemble de production de vapeur, sont aussi prévus pour la mise en route et le contrôle du fonctionnement de l'appareil de repassage.

Le fer à repasser est un fer relativement léger avec simplement une semelle 60 munie d'un élément chauffant 62 et d'une sonde de température 64, cette semelle fermant en outre une chambre de vaporisation 66 assurant la génération de vapeur et sa diffusion au travers de la semelle à partir d'eau amené au fer par la liaison 14. Une gâchette de commande vapeur 68 située de préférence sous la poignée du fer permet à son utilisateur en établissant un contact présent avantageusement dans l'unité de commande programmable 30 ou 50 de commander l'électrovanne de fourniture de vapeur 28 ou la pompe électrique du générateur de vapeur 44 selon une consigne donnée par un thermostat 70 disposé de préférence au niveau du fer.

Selon l'invention, l'eau n'est plus contenue dans un réservoir sur le fer comme dans un classique fer à vapeur, ce qui le rend lourd et oblige à des remplissages fréquents du fait de sa faible capacité, mais au contraire dans un réservoir de grande capacité disposé au niveau de l'ensemble de production de vapeur 12 qui comporte donc en sus de son circuit de production de vapeur un circuit indépendant d'alimentation en eau pour le fer à repasser. Ce réservoir de grande capacité est constitué selon le mode de réalisation envisagé soit par le réservoir d'eau 40 alimentant le générateur instantané 46 (mode de réalisation de la figure 2) soit par un réservoir d'eau à température ambiante 72 indépendant de la chaudière (mode de réalisation de la figure 1) et muni de son propre bouchon de remplissage 74. L'eau de ce réservoir est pompée par une pompe électrique 76, de préférence électromagnétique vibrante, pour être amenée au travers d'une tubulure (tuyau souple 78) dans la chambre de vaporisation de la semelle du fer à repasser. Dans ce fer, un clapet anti-retour 80 est avantageusement disposé sur le tuyau d'arrivée d'eau pour empêcher la succion de l'eau dans le tuyau lors de la dépression créée par la vaporisation de cette eau dans la chambre de vaporisation. La commande de la pompe électrique 76 est assurée par la gâchette de commande vapeur 68 montée sur le fer, via l'unité 30 ou 50 qui commande donc la production de vapeur sans référence au système qui va la fournir.

Les variations en fonction du temps d'une part de la température au niveau du fer (courbe 3A) et de l'ensemble de production de vapeur (courbe 3B) et d'autre part du débit dans la pompe d'alimentation 76 du fer à repasser (courbe 3C) sont décrites en regard de la figure 3.

Sur les courbes 3A et 3B, on observe la montée en température du fer pour arriver à la valeur Tvf qui est la température programmée à partir de laquelle la vaporisation dans la semelle peut être débutée, même si la température programmée Tp de la semelle du fer n'est pas atteinte. A partir du moment où cette température Tp sera atteinte par la semelle du fer, la sonde réglée sur cette valeur arrêtera le chauffage du fer et le chauffage de l'ensemble de production de vapeur, chaudière ou générateur, pourra débuter. Chaque fois que la température du fer descendra à un niveau prédéterminé Tb mesuré par la sonde, le chauffage de la chaudière ou du générateur sera stoppé et le chauffage du fer sera repris. Lorsque la chaudière ou le générateur sera arrivé à sa bonne température alors la vapeur viendra de ce générateur, sauf demande de production vapeur supérieure auquel cas les deux systèmes seront enclenchés pour donner ce supplément de vapeur demandé.

La courbe 3C illustre la variation du débit de la pompe d'alimentation en eau 76 en fonction du temps. Celle-ci est démarrée lorsque la température de la semelle du fer atteint la température Tvf, le tuyau souple 78 assurant la liaison entre le réservoir de grande capacité et le fer va alors se remplir très vite pour aboutir à un débit Dv optimisé en fonction de la capacité calorifique de la semelle à évaporer l'eau reçue. Lorsque la chaudière ou le générateur sera arrivé à sa bonne température la pompe sera arrêtée.

Ainsi, lorsque la puissance maximal de chauffe est affectée au chauffage du fer, il devient possible de commencer à repasser beaucoup plus vite avec la vapeur produite dans le fer qu'avec la vapeur produite dans l'ensemble de production de vapeur séparé, notamment s'il s'agit d'une chaudière. Bien entendu, lorsque cette puissance est partagée entre le chauffage du fer et celui de la chaudière ou de la cuve, la quantité d'eau qui pourra être vaporisée dans le fer sera inférieure à celle produite avec une puissance installée maximum.

Il est ainsi possible automatiquement, dès que la température du fer Tp est atteinte, de débuter le chauffage de la chaudière ou du générateur, quelle que soit sa puissance, en alternance avec le fer qui demeure prioritaire, c'est-à-dire que lorsqu'une température de consigne pouvant être celle Tb de réenclenchement du thermostat du fer est atteinte, c'est la chauffe du fer qui est réalisée jusqu'à atteindre la température désirée Tp, puis c'est à nouveau le chauffage du générateur qui sera enclenchée et ce jusqu'à obtenir la température de fonctionnement de l'ensemble de production de vapeur. A partir de cet instant, c'est la chaudière ou le générateur seul qui fournira la vapeur au fer dans les volumes programmables.

Il est clair que cette disposition permet d'utiliser le fer seul très vite, vingt à trente secondes pouvant être suffisantes pour démarrer, et notamment si toutes les dispositions ont été prises pour travailler le plus vite possible et notamment en utilisant la plus grande puissance disponible sur le secteur électrique pour alimenter le fer et la chaudière ou le générateur en temps séparé.

En effet, alimenter les deux éléments fer et chaudière ou générateur en même temps oblige à diviser la puissance totale sur ces deux éléments. Il s'en suit une moindre vitesse de montée en température de l'un et de l'autre de ces deux éléments, donc un temps plus long que précédemment, notamment pour que le fer, toujours le plus rapide à chauffer, soit apte à être utilisé. En outre, lorsque les puissances installées dans le fer et l'ensemble de production de vapeur sont au maximum possible compatible avec le réseau électrique ou que la somme des puissances de chacun de ses éléments est supérieure à la puissance disponible sur le réseau électrique pour un usage familial, il convient d'alimenter alternativement chacun des deux éléments en donnant toutefois une priorité au fer à repasser.

Les figures 4 et 5 illustrent une variante de réalisation dans laquelle l'eau est traitée contre le tartre par son passage dans un système de traitement de l'eau, par exemple une cassette déminéralisante 82, disposé directement en sortie du réservoir d'eau 40 ou 60 et à laquelle est associée un système 84 de contrôle de la teneur en calcaire (minéralité de l'eau) par mesure de la conductivité de l'eau ou tout autre mesure physique équivalente donnant par exemple une indication de « fin de cassette ».

Sur les figures 6 et 7, la tubulure de sortie vapeur de la chaudière 20 ou du générateur 46 et celle de sortie d'eau de la pompe 76 sont réunies en une tubulure commune 86 au moyen d'une boite de jonction hydraulique 88. Dans le mode de réalisation de la figure 7, pour interdire à l'eau de pénétrer dans le générateur instantané 46 lorsque la pompe 76 est en fonctionnement, il est prévu de disposer une électrovanne ou une vanne mécanique 90 en sortie de ce générateur. L'eau à évaporer dans la chambre de vaporisation du fer est envoyée dans le tuyau 86 en aval de la vanne, par contre la vapeur produite par le générateur 46 sera envoyée dans la chambre de vaporisation du fer en passant par cette électrovanne ou vanne mécanique ouverte dans ce cas.

La figure 8 illustre un mode de fonctionnement semblable à celui de la figure 7 avec deux réservoirs d'eau à température ambiante séparés 40A et 40B pour alimenter le générateur 46 d'une part et la chambre de vaporisation du fer via la pompe 76 d'autre part, avec ou non un système de traitement de l'eau 82 et son système de contrôle 84.

Sur la figure 9, la pompe d'alimentation en eau 76 est omise et le fer est alors alimenté depuis la pompe électrique 44 alimentant le générateur 46. Pour cela, il est prévu sur les deux conduits issus de cette pompe 44 des vannes 92A et 92B permettant d'alimenter alternativement ou ensemble le fer et le générateur un organe mécanique détaillé à la figure 10 pour alimenter l'ensemble fer. La commande de ces vannes peut être effectuée à partir d'un commutateur à trois positions (non représenté) disposé sur l'ensemble de génération de vapeur ou préférentiellement sur le fer à repasser et permettant ainsi d'obtenir trois débits différents de vapeur en l'utilisant le réservoir d'eau alimentant la chambre de vaporisation du fer ou le réservoir alimentant le générateur de vapeur ou les deux ensembles.

Les vannes 92A et 92B peuvent être avantageusement remplacées par un organe mécanique unique tel celui illustré schématiquement à la figure 10 et permettant de sélectionner le passage de deux fluides 1 et 2 par la simple rotation d'une came K écrasant des tuyaux souples. En effet, selon sa position, la came peut autoriser tout passage (position A), autoriser l'un ou l'autre des deux fluides (positions B ou C) ou interdire tout passage (position D).

Les figures 11 à 16 décrivent différentes configurations de l'ensemble de production de vapeur permettant l'emploi de parfums, d'assouplissants ou d'épaississants, comme l'amidon, lors du repassage. Pour cela et comme le montrent les figures 11 et 12, il est prévu que cet ensemble de production de vapeur 12 comporte en outre, en sus de la pompe 76 conduisant l'eau à la chambre de vaporisation du fer, une autre pompe 94 puisant son fluide dans un autre réservoir 96 contenant le parfum ou l'assouplissant à employer et l'envoyant par une tubulure propre 98 dans le fer à repasser, par exemple au niveau d'un organe de diffusion (spray 100) à l'avant (comme représenté) ou à l'arrière de ce fer ou encore dans la chambre de vaporisation dont la commande est actionnée par un bouton poussoir 102 disposé avantageusement à l'avant du fer.

Cette configuration avec une pompe supplémentaire se retrouve sur les figures 13 et 14 qui reprennent les deux variantes à tubulure unique des figures 6 et 7.

Enfin, sur les figures 15 et 16, la boite de jonction hydraulique 88 recevant les deux flux de vapeur et d'eau comporte une entrée supplémentaire qui reçoit la sortie de la pompe 94 de sorte que l'ensemble des flux formés par la vapeur, l'eau et le fluide supplémentaire passent par la même tubulure unique 104 qui aboutit comme précédemment dans la chambre de vaporisation du fer.

Sur les figures 17 et 18, il est prévu plusieurs fluides additionnels disponibles chacun dans son réservoir propre 96A, 96B, 96C relié directement à la pompe 94 au niveau de laquelle la sélection du fluide est effectuée par la mise en fonction sélective du réservoir choisi pour le connecter à la pompe. Cette pompe offre ainsi la possibilité selon la sélection opérée de transporter les flux de ces fluides additionnels stockés dans des réservoirs interchangeables en les mélangeant ou non au flux vapeur pour les distribuer au choix dans le fer où ces fluides sont amenés par un seul tuyau pour les diffuser selon la position d'un organe de distribution 106 par la semelle ou le spray ou tout autre organe de diffusion dont la commande est effectuée cette fois par un bouton de commande 102 multifonctions et non seulement monofonction comme précédemment (fourniture du seul spray).

Dans les figures 19 et 20, la jonction des différents fluides supplémentaires n'est plus effectuée au niveau de l'ensemble de production de vapeur mais directement dans le fer à repasser. Les flux d'eau et de vapeur reçus de l'ensemble de production de vapeur 12 sont injectés dans un système de bifurcation hydraulique 108 installé dans le fer et recevant aussi les différents fluides supplémentaires injectés par des pompes individuelles 110A, 110B, 110C en liaison avec des réservoirs indépendants 112A, 112B, 112C disposés sur le fer. L'injection peut aussi être faite au niveau d'un système venturi 114 qui assurera un mélange soit avec l'eau, soit avec la vapeur, et le diffusera via l'organe de distribution 106 par la semelle du fer, par le spray du fer ou par tout autre organe de diffusion disposé sur ce fer.

Un exemple de système venturi pouvant être mis en oeuvre sur le circuit vapeur pour créer une zone dépressionnaire et aspirer le liquide d'un réservoir quelconque 112A à 112C en liaison avec cette zone en dépression et le mélanger au flux vapeur est illustré à la figure 21.

Pour favoriser l'évaporation de l'eau arrivant dans la chambre de vaporisation 66 ou en tout cas favoriser des germes d'évaporation, il est prévu avantageusement de déposer sur les parois de cette chambre un revêtement fluoro carboné 116 à faible coefficient de frottement et possédant d'excellentes propriétés de non-mouillage et de non-collage de sorte que très peu de substances liquides ou solides peuvent y adhérez de manière permanente. Un exemple typique d'un tel revêtement est le XYLAN®. L'évaporation sera aussi favorisée en réalisant l'injection dans cette chambre en plusieurs points 66A à 66C comme l'illustre la figure 22 de façon à élargir la surface d'évaporation et de ne pas concentrer un éventuel entartrage en un point d'entrée unique.

Les différents modes de réalisation de l'invention exposés précédemment comportent ainsi les avantages suivants pour un repassage à la vapeur aussi rapide que le repassage avec un fer à sec :
- poids du fer identique à celui d'un fer à sec ;
- même production de vapeur qu'un fer à vapeur ordinaire au départ ;
- utilisation d'eau traitée antitartre avec les moyens mis en oeuvre pour la contrôler et supprimer les risques d'entartrage ;
- remplissage beaucoup moins fréquent grâce au volume pouvant être mis en oeuvre dans le réservoir d'eau indépendant du fer et pouvant être réalisé à tout moment sans interruption du fonctionnement, lui conférant ainsi une autonomie illimitée ;
- possibilité d'utiliser le débit vapeur du fer comme premier niveau de débit ;
- possibilité d'utiliser le débit puissant de l'ensemble de production de vapeur séparé quelle que soit sa forme : générateur instantané ou chaudière rechargeable ou non, grâce à son raccordement à la chambre de vaporisation comme deuxième débit vapeur ; et
- possibilité d'utiliser la somme des quantités de vapeur produites à la fois par le fer et l'ensemble de production de vapeur.

## Revendications

1. Appareil de repassage comportant un fer à repasser (10) comportant une semelle (60) munie d'une chambre de vaporisation (66) et un ensemble de production de vapeur (12) actionné par une unité de commande (30 ; 50) et relié à ce fer par une liaison électrique et hydraulique (14) comportant un conduit de vapeur (36), ledit ensemble de production de vapeur comportant en outre une pompe (76) et un réservoir d'alimentation en eau (40 ; 72), l'eau pompée depuis ledit réservoir d'alimentation en eau étant amenée par un conduit (78) à ladite chambre de vaporisation, **caractérisé et en ce que** ladite unité de commande est apte à alimenter en eau le fer à repasser en commandant ladite pompe pour fournir un débit d'eau dès qu'une température (Tvf) de ladite semelle est suffisante pour assurer l'évaporation de cette eau et ainsi remplir ledit conduit de liaison entre ledit réservoir d'alimentation en eau et ladite chambre de vaporisation puis à alimenter en vapeur ledit fer à repasser dès que l'ensemble de production de vapeur a atteint une température déterminée (Tvg) de fonctionnement, le débit d'eau étant ramené alors à un débit (Dv) déterminé afin de ne pas dépasser les capacités d'évaporation de la semelle du fer à repasser.

2. Appareil de repassage selon la revendication 1, **caractérisé en ce que** ladite chambre de vaporisation comporte plusieurs points d'injection pour injecter afin d'y être vaporisée l'eau pompée depuis ledit réservoir d'alimentation en eau.

3. Appareil de repassage selon la revendication 1 ou la revendication 2, **caractérisé en ce que** ladite chambre de vaporisation est recouverte sur toutes ses parois d'un revêtement fluoro carboné (116) pour faciliter l'évaporation de l'eau pompée depuis ledit réservoir d'alimentation en eau.

4. Appareil de repassage selon l'une quelconque des revendications 1 à 3, **caractérisé en ce qu'**il comporte en outre un clapet anti-retour (80) monté sur ledit conduit de liaison amenant l'eau dudit réservoir d'alimentation en eau à ladite chambre de vaporisation.

5. Appareil de repassage selon l'une quelconque des revendications 1 à 4, **caractérisé en ce que** ledit ensemble de production de vapeur comporte d'un générateur instantané de vapeur (46) alimenté en eau depuis un réservoir (40) via une pompe (44), ledit réservoir servant alors aussi à l'alimentation en eau de ladite chambre de vaporisation.

6. Appareil de repassage selon la revendication 5, **caractérisé en ce que** ladite unité de traitement (50) est, selon la position déterminée d'un ou plusieurs interrupteurs, apte à commander la pompe (44) envoyant l'eau du réservoir dans le générateur instantané de vapeur ou à commander la pompe (76) envoyant l'eau du réservoir à la chambre de vaporisation du fer à repasser ou les deux ensembles.

7. Appareil de repassage selon la revendication 6, **caractérisé en ce que** ledit interrupteur est un interrupteur à 3 positions pour remplir l'une des fonctions suivantes: utilisation du générateur instantané de vapeur ou de la chambre de vaporisation ou des deux simultanément.

8. Appareil de repassage selon l'une quelconque des revendications 1 à 7, **caractérisé en ce qu'**il comporte en outre un obturateur mécanique permettant d'obturer par pincement l'un ou l'autre ou les deux ou aucun des deux conduits amenant l'eau et la vapeur au fer à repasser.

9. Appareil de repassage selon l'une quelconque des revendications 1 à 7, **caractérisé en ce qu'**il comporte deux vannes mécaniques mises en place sur les deux conduits d'eau et de vapeur permettant obturer ou non ces deux conduits amenant l'eau et la vapeur au fer à repasser.

10. Appareil de repassage selon l'une quelconque des revendications 1 à 7, **caractérisé en ce qu'**il comporte deux électrovannes (92A, 92B) disposées sur chacun des deux conduits d'eau et de vapeur et permettant obturer ou non ces deux conduits amenant l'eau et la vapeur au fer à repasser.

11. Appareil de repassage selon la revendication 10, **caractérisé en ce que** lesdites électrovannes sont commandées par ladite unité de traitement.

12. Appareil de repassage selon l'une quelconque des revendications 1 à 11, **caractérisé en ce que** ledit fer à repasser comporte des moyens de distribution (106) pour, selon une position déterminée d'un moyen de sélection (102), diriger la vapeur et/ou l'eau dans un spray (100) placé à l'avant du fer, dans ladite chambre de vaporisation ou dans les deux.

13. Appareil de repassage selon la revendication 12, **caractérisé en ce que** lesdits moyens de dérivation comportent des électrovannes ou des vannes mécaniques agissant par obturation ou par pincement des conduits de vapeur ou d'eau.

14. Appareil de repassage selon l'une quelconque des revendications 1 à 12, **caractérisé en ce qu'**il comporte un conduit unique (86) pour conduire alternativement ou ensemble la vapeur de l'ensemble de production de vapeur et l'eau dudit réservoir d'alimentation en eau.

15. Appareil de repassage selon la revendication 14, **caractérisé en ce qu'**il comporte en outre une électrovanne (90) disposée en sortie du générateur de vapeur instantané pour interdire l'entrée d'eau dans le générateur lorsque l'eau est envoyée à la chambre de vaporisation du fer par ledit conduit unique.

16. Appareil de repassage selon l'une quelconque des revendications 1 à 15, **caractérisé en ce qu'**il comporte une pompe commune (44) pour envoyer l'eau soit dans le générateur instantané de vapeur soit dans la chambre de vaporisation du fer à repasser, un système d'obturation (92A, 92B) étant prévu en sortie de cette pompe sur les deux conduits d'eau et de vapeur pour sous l'action de l'unité de commande obturer ou non l'un ou l'autre ou des deux ou d'aucun de ces deux conduits amenant l'eau et la vapeur au fer à repasser.

17. Appareil de repassage selon la revendication 16, **caractérisé en ce que** ledit système d'obturation comporte une ou plusieurs vannes mécaniques ou une ou plusieurs électrovannes permettant par obturation ou par pincement d'obturer ou non les deux conduits amenant l'eau et la vapeur au fer à repasser.

18. Appareil de repassage selon l'une quelconque des revendications 1 à 17, **caractérisé en ce qu'**il comporte en outre un système de traitement de l'eau formé par une cassette déminéralisante (82) associée à un système de mesure de la minéralité de l'eau (84) pour assurer un contrôle de l'eau issu du réservoir d'alimentation en eau.

19. Appareil de repassage selon l'une quelconque des revendications 1 à 18, **caractérisé en ce qu'**il comporte deux réservoirs d'alimentation en eau (40A, 40B) pour alimenter la chambre de vaporisation du fer et le générateur instantané de vapeur dans le cas où un des deux volumes d'eau doit être traité et pas l'autre.

20. Appareil de repassage selon quelconque des revendications 1 à 19, **caractérisé en ce qu'**il comporte en outre un ou plusieurs réservoirs supplémentaires (96A, 96B, 96C ; 112A, 112B, 112C) contenant des liquides additifs et pouvant ou non être injectés dans les conduits d'eau ou de vapeur pour être diffusés par un spray, par la chambre de vaporisation ou par d'autres organes diffuseurs.

21. Appareil de repassage selon la revendication 20, **caractérisé en ce que** ledit fer à repasser comporte un système de bifurcation (108) pour envoyer les flux dans des zones telles que la chambre de vaporisation du fer, le spray ou d'autres zones par utilisation de fluides différents de l'eau et stockés dans lesdits réservoirs supplémentaires.

22. Appareil de repassage selon la revendication 21, **caractérisé en ce qu'**il comporte en outre un système de venturi permettant de créer une zone dépressionnaire sur le circuit vapeur en liaison avec l'un ou l'autre des liquides stockés dans lesdits réservoirs supplémentaires.

23. Appareil de repassage selon quelconque des revendications 1 à 22, **caractérisé en ce qu'**il comporte une pompe en relation avec les réservoirs supplémentaires contenant les produits additifs pour injecter selon sélection ce produit additif dans le conduit d'eau ou de vapeur pour être diffusés par les différents organes diffuseurs de l'appareil, tels que la semelle, le spray ou autre.

## Claims

1. An ironing appliance that includes an iron (10) with a soleplate (60) that is equipped with a vaporisation chamber (66), and a steam production assembly (12) operated by a control unit (30; 50) and connected to this iron by an electrical and hydraulic cord (14) that includes a steam conduit (36), with said steam production assembly also having a pump (76) and a water feed tank (40; 72), with the water pumped from said water feed tank being conducted via a conduit (78) to said vaporisation chamber, **characterised in that** said control unit is designed to supply water to the iron by controlling said pump to supply a flow of water as soon as the temperature (Tvf) of said soleplate is sufficient to perform the evaporation of this water and thus to fill said connection conduit between said water feed tank and said vaporisation chamber, and then to supply steam to said iron as soon as the steam production assembly has reached a specified working temperature (Tvg), with the flow of water then being controlled at a given flow (Dv) so as not to exceed the evaporation capabilities of the soleplate of the iron.

2. An ironing appliance according to claim 1, **characterised in that** said vaporisation chamber includes several injection points to inject the water pumped from said water feed tank so that it can be vaporised there.

3. An ironing appliance according to claim 1 or claim 2, **characterised in that** said vaporisation chamber is covered on all of its walls with a fluorocarbon coating (116) in order to facilitate the evaporation of the water pumped from said water feed tank.

4. An ironing appliance according to any of claims 1 to 3, **characterised in that** it also includes a non-return valve (80) mounted on said connection conduit bringing the water from said water feed tank to said vaporisation chamber.

5. An ironing appliance according to any of claims 1 to 4, **characterised in that** said steam production assembly includes an instantaneous steam generator (46) supplied with water from a reservoir (40) via a pump (44), with said reservoir then being used to feed water to said vaporisation chamber.

6. An ironing appliance according to claim 5, **characterised in that**, according to the set position of one or more switches, said treatment unit (50) is designed to control the pump (44) sending the water from the reservoir to the instantaneous steam generator, or to control the pump (76) sending the water from the reservoir to the vaporisation chamber of the iron, or both of the assemblies.

7. An ironing appliance according to claim 6, **characterised in that** said switch is a 3-position switch used to perform one of the following functions: use of the instantaneous steam generator or use of the vaporisation chamber or use of the two at once.

8. An ironing appliance according to any of claims 1 to 7, **characterised in that** it also includes a mechanical closer used to block off either or both or none of the two conduits bringing the water and the steam to the iron, by means of a clamping action.

9. An ironing appliance according to any of claims 1 to 7, **characterised in that** it includes two mechanical valves installed on the two water and steam conduits, allowing the closing off or not of these two conduits bringing the water and the steam to the iron.

10. An ironing appliance according to any of claims 1 to 7, **characterised in that** it includes two solenoid valves (92A, 92B) positioned on each of the two water and steam conduits, and used to close off or not these two conduits bringing the water and the steam to the iron.

11. An ironing appliance according to claim 10, **characterised in that** said solenoid valves are controlled by said treatment unit.

12. An ironing appliance according to any of claims 1 to 11, **characterised in that** said iron includes distribution means (106) which, according to a set position of a selection means (102), direct the steam and/or the water to a spray (100) placed at the front of the iron, in said vaporisation chamber, or both.

13. An ironing appliance according to claim 12, **characterised in that** said switching means include solenoid valves or mechanical valves which act by obturation or by clamping of the steam or water conduits.

14. An ironing appliance according to any of claims 1 to 12, **characterised in that** it includes a single conduit (86) to conduct the steam from the steam production assembly, and the water from said water feed tank, alternately or together.

15. An ironing appliance according to claim 14, **characterised in that** it also includes a solenoid valve (90) placed at the output from the instantaneous steam generator in order to prevent the entry of water into the generator when the water is sent to the vaporisation chamber of the iron via said single conduit.

16. An ironing appliance according to any of claims 1 to 15, **characterised in that** it includes a common pump (44) to send the water either into the instantaneous steam generator or into the vaporisation chamber of the iron, with a close-off system (92A, 92B) being provided at the output of this pump on the two water and steam conduits, in order to close off or not either or both or none of these two conduits bringing the water and the steam to the iron, under the action of the control unit.

17. An ironing appliance according to claim 16, **characterised in that** said close-off system includes one or more mechanical valves or one or more solenoid valves which are used to close off or not the two conduits bringing the water and the steam to the iron, by an obturation or clamping action.

18. An ironing appliance according to any of claims 1 to 17, **characterised in that** it also includes a water treatment system formed by a demineralising cassette (82) associated with a system for measuring the mineral content of the water (84), so as to perform a check on the water coming from the water feed tank.

19. An ironing appliance according to any of claims 1 to 18, **characterised in that** it includes two water feed tanks (40A, 40B) to supply the vaporisation chamber of the iron and the instantaneous steam generator in the event that one of the two volumes of water needs to be treated and not the other.

20. An ironing appliance according to any of claims 1 to 19, **characterised in that** it also includes one or more supplementary reservoirs (96A, 96B, 96C; 112A, 112B, 112C) containing additive liquids and which may or may not be injected into the water or steam conduits to be diffused by a spray, by the vaporisation chamber or by other diffusion devices.

21. An ironing appliance according to claim 20, **characterised in that** said iron includes a bifurcation system (108) to send the streams into zones such as the vaporisation chamber of the iron, the spray, or other zones, by the use of fluids other than water and which are stored in said supplementary reservoirs.

22. An ironing appliance according to claim 21, **characterised in that** it also includes a venturi system used to create a low-pressure zone in the steam circuit, linked to either of the liquids stored in said supplementary reservoirs.

23. An ironing appliance according to any of claims 1 to 22, **characterised in that** it includes a pump connected to the supplementary reservoirs containing the additive products, in order to inject this additive product into the water or steam conduit, in accordance with a selection process, to be diffused by the various diffusion devices of the appliance, such as the soleplate, the spray or any other.

## Patentansprüche

1. Bügelgerät, das ein Bügeleisen (10), welches eine mit einer Verdampfungskammer (66) ausgestattete Bügelsohle (60) aufweist, sowie eine Dampferzeugungseinheit (12) umfaßt, die über eine Steuereinheit (30; 50) gesteuert wird und mit diesem Bügeleisen über eine elektrische und hydraulische Verbindung (14), welche eine Dampfleitung (36) aufweist, verbunden ist, wobei die Dampferzeugungseinheit ferner eine Pumpe (76) und einen Wasserversorgungsbehälter (40; 72) umfaßt, wobei das aus dem Wasserversorgungsbehälter abgepumpte Wasser über eine Leitung (78) der Verdampfungskammer zugeführt wird, **dadurch gekennzeichnet, daß** die Steuereinheit geeignet ist, das Bügeleisen dadurch mit Wasser zu versorgen, daß die Pumpe gesteuert wird, eine Wassermenge zu liefern, sobald eine Temperatur (Tvf) der Bügelsohle ausreichend ist, um die Verdampfung dieses Wassers zu gewährleisten, und so die Verbindungsleitung zwischen dem Wasserversorgungsbehälter und der Verdampfungskammer zu füllen, anschließend das Bügeleisen mit Dampf zu beaufschlagen, sobald die Dampferzeugungseinheit eine bestimmte Betriebstemperatur (Tvg) erreicht hat, wobei die Wassermenge dann auf eine bestimmte Menge (Dv) zurückgefahren wird, um die Verdampfungsleistung der Sohle des Bügeleisens nicht zu überschreiten.

2. Bügelgerät nach Anspruch 1, **dadurch gekennzeichnet, daß** die Verdampfungskammer mehrere Einspritzpunkte aufweist, um das aus dem Wasserversorgungsbehälter abgepumpte Wasser einzuspritzen, damit es darin verdampft wird.

3. Bügelgerät nach Anspruch 1 oder Anspruch 2, **dadurch gekennzeichnet, daß** die Verdampfungskammer an all ihren Wänden mit einem Fluorkohlenstoff-Überzug (116) versehen ist, um das Verdampfen des aus dem Wasserversorgungsbehälter abgepumpten Wassers zu erleichtern.

4. Bügelgerät nach einem der Ansprüche 1 bis 3, **dadurch gekennzeichnet, daß** es ferner ein Rückschlagventil (80) aufweist, das an der Verbindungsleitung angebracht ist, die das Wasser von dem Wasserversorgungsbehälter zu der Verdampfungskammer leitet.

5. Bügelgerät nach einem der Ansprüche 1 bis 4, **dadurch gekennzeichnet, daß** die Dampferzeugungseinheit einen Schnelldampferzeuger (46) aufweist, der von einem Behälter (40) aus, über eine Pumpe (44) mit Wasser beaufschlagt wird, wobei der Behälter dann auch dazu dient, die Verdampfungskammer mit Wasser zu versorgen.

6. Bügelgerät nach Anspruch 5, **dadurch gekennzeichnet, daß** die Verarbeitungseinheit (50) entsprechend der bestimmten Position eines oder mehrerer Schalter geeignet ist, die Pumpe (44), die das Wasser aus dem Behälter in den Schnelldampferzeuger leitet, oder die Pumpe (76), die das Wasser von dem Behälter zu der Verdampfungskammer des Bügeleisens leitet, oder beide Einheiten zu steuern.

7. Bügelgerät nach Anspruch 6, **dadurch gekennzeichnet, daß** der Schalter ein Schalter mit drei Stellungen ist, um eine der folgenden Funktionen zu erfüllen, nämlich Verwendung des Schnelldampferzeugers oder der Verdampfungskammer oder der beiden gleichzeitig.

8. Bügelgerät nach einem der Ansprüche 1 bis 7, **dadurch gekennzeichnet, daß** es außerdem eine mechanische Verschlußvorrichtung umfaßt, die ermöglicht, die eine oder die andere Leitung oder beide Leitungen oder keine der beiden Leitungen, die das Wasser und den Dampf zum Bügeleisen leiten, durch Abklemmen zu verschließen.

9. Bügelgerät nach einem der Ansprüche 1 bis 7, **dadurch gekennzeichnet, daß** es zwei mechanische Ventile umfaßt, die an den beiden Leitungen, nämlich der Wasser- und der Dampfleitung angebracht sind und die ermöglichen, diese beiden Leitungen, die das Wasser und den Dampf zum Bügeleisen leiten, zu verschließen oder nicht zu verschließen.

10. Bügelgerät nach einem der Ansprüche 1 bis 7, **dadurch gekennzeichnet, daß** es zwei Magnetventile (92A, 92B) aufweist, die an einer jeden der beiden Leitungen, nämlich der Wasser- und der Dampfleitung angebracht sind und ermöglichen, diese beiden Leitungen, die das Wasser und den Dampf zum Bügeleisen leiten, zu verschließen oder nicht zu verschließen.

11. Bügelgerät nach Anspruch 10, **dadurch gekennzeichnet, daß** die Magnetventile über die Verarbeitungseinheit gesteuert werden.

12. Bügelgerät nach einem der Ansprüche 1 bis 11, **dadurch gekennzeichnet, daß** das Bügeleisen Verteilungsmittel (106) aufweist, um entsprechend einer bestimmten Stellung eines Auswahlmittels (102) den Dampf und/oder das Wasser in einen am vorderen Teil des Bügeleisens befindlichen Sprühzerstäuber (100), in die Verdampfungskammer oder in beide zu leiten.

13. Bügelgerät nach Anspruch 12, **dadurch gekennzeichnet, daß** die Abzweigmittel Magnetventile oder mechanische Ventile umfassen, die durch Verschließen oder Abklemmen der Dampf- oder der Wasserleitung wirken.

14. Bügelgerät nach einem der Ansprüche 1 bis 12, **dadurch gekennzeichnet, daß** es eine einzelne Leitung (86) aufweist, um den Dampf aus der Dampferzeugungseinheit und das Wasser aus dem Wasserversorgungsbehälter abwechselnd oder gemeinsam zu befördern.

15. Bügelgerät nach Anspruch 14, **dadurch gekennzeichnet, daß** es ferner ein Magnetventil (90) aufweist, das am Ausgang des Schnelldampferzeugers angeordnet ist, um den Wassereintritt in den Erzeuger zu unterbinden, wenn das Wasser über die einzelne Leitung zur Verdampfungskammer des Bügeleisens geleitet wird.

16. Bügelgerät nach einem der Ansprüche 1 bis 15, **dadurch gekennzeichnet, daß** es eine gemeinsame Pumpe (44) aufweist, um das Wasser entweder in den Schnelldampferzeuger oder in die Verdampfungskammer des Bügeleisens zu leiten, wobei ein Verschlußsystem (92A, 92B) am Ausgang dieser Pumpe an den beiden Leitungen, der Wasser- und der Dampfleitung vorgesehen ist, um unter der Wirkung der Steuereinheit die eine oder die andere oder beide oder keine dieser beiden Leitungen, die das Wasser und den Dampf zum Bügeleisen leiten, zu verschließen oder nicht zu verschließen.

17. Bügelgerät nach Anspruch 16, **dadurch gekennzeichnet, daß** das Verschlußsystem ein oder mehrere mechanische Ventile oder ein oder mehrere Magnetventile aufweist, die ermöglichen, die beiden das Wasser und den Dampf zum Bügeleisen führenden Leitungen durch Absperren oder Abklemmen zu verschließen oder nicht zu verschließen.

18. Bügelgerät nach einem der Ansprüche 1 bis 17, **dadurch gekennzeichnet, daß** es ferner ein Wasserbehandlungssystem aufweist, das von einer Entmineralisierungskassette (82) gebildet ist, die einem System zum Messen des Kalkgehaltes des Wassers (84) zugeordnet ist, um eine Kontrolle des aus dem Wasserversorgungsbehälter stammenden Wassers zu gewährleisten.

19. Bügelgerät nach einem der Ansprüche 1 bis 18, **dadurch gekennzeichnet, daß** es zwei Wasserversorgungsbehälter (40A, 40B) umfaßt, um die Verdampfungskammer des Bügeleisens und den Schnelldampferzeuger in dem Fall zu versorgen, in dem eine der beiden Wassermengen behandelt werden muß und die andere nicht.

20. Bügelgerät nach einem der Ansprüche 1 bis 19, **dadurch gekennzeichnet, daß** es ferner einen oder mehrere zusätzliche Behälter (96A, 96B, 96C; 112A, 112B, 112C) umfaßt, die Zusatzflüssigkeiten enthalten, die in die Wasser- oder die Dampfleitung eingespritzt werden können, oder auch nicht, um über einen Sprühzerstäuber, über die Verdampfungskammer oder durch andere Verteilerorgane verteilt zu werden.

21. Bügelgerät nach Anspruch 20, **dadurch gekennzeichnet, daß** das Bügeleisen ein Verzweigungssystem (108) aufweist, um durch Verwendung anderer Fluide als Wasser, die in den zusätzlichen Behältern gespeichert sind, die Ströme in Bereiche, wie die Verdampfungskammer des Bügeleisens, den Sprühzerstäuber oder andere Bereiche zu leiten.

22. Bügelgerät nach Anspruch 21, **dadurch gekennzeichnet, daß** es außerdem ein Venturi-System aufweist, das ermöglicht, an dem Dampfkreis in Verbindung mit der einen oder anderen der in den zusätzlichen Behältern gespeicherten Flüssigkeiten einen Unterdruckbereich zu erzeugen.

23. Bügelgerät nach einem der Ansprüche 1 bis 22, **dadurch gekennzeichnet, daß** es eine Pumpe in Verbindung mit den die Zusatzmittel enthaltenden zusätzlichen Behältern umfaßt, um je nach Auswahl dieses Zusatzmittel in die Wasser- oder Dampfleitung einzuspritzen, damit es über die verschiedenen Verteilerorgane des Gerätes, wie die Bügelsohle, den Sprühzerstäuber oder andere verteilt wird.
